# EUROPÄISCHE PATENTSCHRIFT

(11) **EP 2 183 752 B1**
(45) Veröffentlichungstag und Bekanntmachung des Hinweises auf die Patenterteilung: **17.10.2012**
(21) Anmeldenummer: 08786953.3
(22) Anmeldetag: 06.08.2008
(51) Int. Cl.: H01C 1/022

(54) **ELEKTRISCHE SCHUTZVORRICHTUNG**
ELECTRICAL PROTECTIVE DEVICE
DISPOSITIF DE PROTECTION ÉLECTRIQUE

(30) Priorität: 06.09.2007 DE 102007042358
(43) Veröffentlichungstag der Anmeldung: 12.05.2010
(73) Patentinhaber: Epcos AG, 81669 München (DE)
(72) Erfinder: KAHR, Werner, A-8530 Deutschlandsberg (AT)
(74) Vertreter: Epping - Hermann - Fischer
(86) Internationale Anmeldenummer: PCT/EP2008/060347
(87) Internationale Veröffentlichungsnummer: WO 2009/033896

(56) Entgegenhaltungen:
- EP-A- 1 026 705
- US-A- 3 750 082
- US-A- 5 142 265

## Beschreibung

Die Erfindung betrifft eine elektrische Schutzvorrichtung.

Aus der Druckschrift DE 10243113 A1 ist eine elektrische Baugruppe bekannt die zwei Thermistoren enthält die als Fehlerschutzelement bei der Absicherung von Telefonleitungen verwendet wird. Dokument EP 1 026705 offenbart eine elektrisch Baugruppe die zumindest zwei Kaltleiterbauelement in einem Gehäuse aufweist.

Eine zu lösende Aufgabe besteht darin, eine Schutzvorrichtung anzugeben, die kostengünstig hergestellt werden kann und den Anforderungen für Telekommunikationseinrichtungen genügt.

Es wird eine Schutzvorrichtung angegeben, die zwei scheibenförmige Kaltleiterbauelemente aufweist, wobei die Kaltleiterbauelemente in einem gemeinsamen Gehäuse angeordnet sind. Das Gehäuse weist auf zwei gegenüber liegenden Seiten jeweils eine zylindrische Öffnung auf, wobei die Größe der Öffnungen den Abmessungen der Kaltleiterbauelemente derart entspricht, dass die Kaltleiterbauelemente durch die Öffnungen in das Gehäuse einschiebbar sind. Die Kaltleiterbauelemente sind in dem Gehäuse voneinander elektrisch isoliert angeordnet. Die beiden Kaltleiterbauelemente weisen jeweils zwei Anschlussdrähte auf mittels derer die Kaltleiterbauelemente in dem Gehäuse arretiert sind.

Die Kaltleiterbauelemente sind in dem Gehäuse mit den Stirnflächen zueinander angeordnet. Die Kaltleiterbauelemente weisen vorzugsweise eine runde Grundfläche auf, sie können jedoch auch eine rechteckige oder jede andere denkbare Form als Grundfläche aufweisen.

Die Kaltleiterbauelemente werden durch die Öffnungen in das Gehäuse eingeschoben, so dass die Kaltleiterbauelemente in dem Gehäuse fixiert sind.

In einer bevorzugten Ausführungsform ist das Gehäuse einteilig ausgebildet. Die Schutzvorrichtung besteht nur aus einem Gehäuse und zwei Kaltleiterbauelementen, die in die Öffnungen des Gehäuses eingeschoben werden. Dadurch ist eine kostengünstige Herstellung der Schutzvorrichtung möglich, bei der nur wenige Herstellungsschritte erforderlich sind.

Das Gehäuse besteht vorzugsweise aus einem elektrisch isolierenden und temperaturbeständigen Kunststoff.

In einer bevorzugten Ausführungsform überragen die äußeren Abmessungen des Gehäuses die Abmessungen der Kaltleiterbauelemente nur um wenige Zehntelmillimeter. Dadurch ist eine sparsame und gegenüber dem Stand der Technik auch eine niedrige Bauhöhe realisierbar. Bei einem Scheibendurchmesser der Kaltleiterbauelemente von beispielsweise 8 mm ergibt sich eine Bauhöhe von etwa 8,5 mm.

Bevorzugt weist die Schutzvorrichtung ein einteiliges Gehäuse auf, das mit keinem zusätzlichen Deckel versehen ist. Dadurch lässt sich die Schutzvorrichtung kostengünstig herstellen.

Bevorzugt werden die Kaltleiterbauelemente seitlich in die Öffnungen der Schutzvorrichtung eingeschoben, wobei die Enden der Anschlussdrähte der Kaltleiterbauelemente nach dem einschieben lediglich umgebogen werden müssen, damit eine ausreichende Fixierung der Kaltleiterbauelemente in dem Gehäuse gewährleistet ist. Ein zeit- und kostenaufwendiges Einfädeln der Anschlussdrähte in extra dafür vorgesehene Durchführungen im Gehäuse entfällt hierbei, wobei erforderliche Abstände der Anschlusskontakte durch die besondere Bauform des Gehäuses erreicht werden.

Durch die einstückige Ausführung des Gehäuses ist es möglich eine geringe Bauhöhe der Schutzvorrichtung zu erreichen, die die Abmessungen der eingesetzten Kaltleiterbauelemente nur um wenige Zehntelmillimeter übersteigt.

Die Größe der Öffnungen in dem Gehäuse ist entsprechend den verwendeten Kaltleiterbauelementen variabel oder für die jeweiligen verwendeten Kaltleiterbauelemente anzupassen.

In einer bevorzugten Ausführungsform sind die Kaltleiterbauelemente an gegenüber liegenden Stirnflächen mit Anschlussdrähten versehen und elektrisch kontaktiert. Die Anschlussdrähte der Kaltleiterbauelemente verlaufen vorzugsweise parallel zu deren Strinflächen.

Die Kaltleiterbauelemente weisen vorzugsweise jeweils an den gegenüber liegenden Stirnseiten zwei um 90° versetzt angeordnete Anschlussdrähte auf. Vorzugsweise sind die Anschlussdrähte gegenüber der Senkrechten in einen Winkel von etwa 135° nach unten an den Stirnseiten der Kaltleiterbauelemente befestigt.

Die Anschlussdrähte der Kaltleiterbauelemente sind im Bereich der Drahtmitte bevorzugt um 135° parallel zu den Stirnflächen der Kaltleiterbauelemente abgewinkelt.

An den Enden der Anschlussdrähte befindet sich ein Bereich, der um etwa 90° abgebogen ist. In einer bevorzugten Ausführungsform dienen die um 90° abgebogenen Enden der Anschlussdrähte zur Arretierung der Kaltleiterbauelemente in dem Gehäuse der Schutzvorrichtung. Die Anschlussdrähte der Kaltleiterbauelemente dienen somit sowohl zur Kontaktierung nach Außen als auch gleichzeitig durch Ihre besondere Drahtführung zur zusätzlichen Fixierung der Kaltleiterbauelemente in dem Gehäuse. Somit sind die Kaltleiterbauelemente nicht nur durch die Klemmung in den Öffnungen des Gehäuses arretiert, sondern zusätzlich mittels ihrer Anschlussdrähte vorzugsweise an der Unterseite des Gehäuses.

In einer bevorzugten Ausführungsform weist das Gehäuse am Boden Aussparungen zur Aufnahme der Anschlussdrähte der Kaltleiterbauelemente auf. Das Gehäuse weist im Bereich der für die Kaltleiterbauelemente vorgesehenen Öffnungen Bereiche auf, die den Anschlussdrähten der Kaltleiterbauelemente, die stirnseitig in Richtung Gehäuseinneres als auch auf den nach Außen weisenden Stirnflächen der Kaltleiterbauelemente angeordnet sind, beim Einschieben der Kaltleiterbauelemente in die Öffnungen als Anschlag dienen. Die zylindrischen Öffnungen im Gehäuse, die zur Aufnahme der Kaltleiterbauelemente dienen, weisen an dem nach unten gewandten Bereich Aussparungen auf, die beim Einführen der Kaltleiterbauelemente als Freiraum für die Einführung der Anschlussdrähte dienen. Durch die nach unten offene zylindrische Aufnahmeöffnung in dem Gehäuse können die Kaltleiterbauelemente mit den Anschlussdrähten eingeschoben werden, wobei die Anschlussdrähte danach an den Anschlägen zu liegen kommen, wobei die Enden der Anschlussdrähte der Kaltleiterbauelemente, die anschließend um 90° abgebogen werden, zur zusätzlichen Arretierung der Kaltleiterbauelemente in dem Gehäuse dienen. Des Weiteren dienen die abgewinkelten Enden der Kaltleiterbauelemente der Anschlussdrähte zur elektrischen Kontaktierung der Schutzvorrichtung. Die abgewinkelten Enden der Anschlussdrähte der beiden Kaltleiterbauelemente sind vorzugsweise so angeordnet, dass sie nach einem Rastermaß von SMD Anschlüsse ausgerichtet sind.

Durch die, gemäß SMD Anordnung, ausgerichteten Enden der Anschlussdrähte kann die Schutzvorrichtung in jede elektrische Schaltung integriert werden. Bevorzugt wird die Schutzvorrichtung als so genannter Telekom Pair Protector eingesetzt, bei dem die Schutzvorrichtung Telekommunikationseinrichtungen vor Defekten oder einem Leitungsausfall, hervorgerufen durch Störungen auf der Telefonleitung, schützt. Mögliche Störungen können durch eingekoppelte Überspannungen oder Ströme durch externe Ereignisse wie einem Blitzschlag auf die Telefonleitung oder durch induzierte Überspannungen aufgrund von benachbarten, Netzspannung führenden Leitern, oder infolge von Leitungsberührungen hervorgerufen werden

In einer Ausführungsform erfolgt die Befestigung der Kaltleiterbauelemente in der Öffnung des Gehäuses durch eine Klemmung, wobei die Öffnung des Gehäuses Klemmrippen aufweisen kann. In einer weiteren Ausführungsform ist die Öffnung des Gehäuses in dem äußeren Bereich mit einem konischen Ansatz oder auch einer Einführungsschräge versehen, die das Einschieben der Kaltleiterbauelemente in die Öffnung erleichtern, wobei gleichzeitig für eine ausreichende Klemmung der Kaltleiterbauelemente in der Öffnung gesorgt ist.

Die Schutzvorrichtung ist speziell für die Verwendung in Telekommunikationseinrichtungen als Telekom pair protector geeignet. Die Schutzvorrichtung erfüllt die Sicherheitsbestimmungen der ITU (International Telecommunication Union) gemäß den Sicherheitsbestimmungen für Telefoneinrichtungen in den Standards ITU T-K20 und K21, wobei die Schutzeinrichtung somit für die Vorgaben und für die im Einsatz befindlichen Schutzelemente geeignet ist.

Die elektrische Dimensionierung der PTC Keramiken erfolgt anlassbezogen, wobei alle für die Telekommunikationsschutzeinrichtungen erforderlichen Eigenschaften einstellbar sind. Im Bedarfsfall ist die Bauraumgröße anzupassen, sofern unterschiedliche Scheibendurchmesser zur Anwendung kommen.

Die beschriebenen Gegenstände werden anhand der folgenden Figuren und Ausführungsbeispiele näher erläutert.

Die nachfolgend beschriebenen Zeichnungen sind nicht als maßstabsgetreu aufzufassen. Vielmehr können zur besseren Darstellung einzelne Dimensionen vergrößert, verkleinert oder auch verzerrt dargestellt sein.

Elemente, die einander gleichen oder die die gleiche Funktion übernehmen, sind mit gleichen Bezugszeichen bezeichnet.
- Figur 1: zeigt eine erste Ausführungsform der Schutzvorrichtung in einer dreidimensionalen Ansicht von vorne.
- Figur 2: zeigt eine dreidimensionale Ansicht der Schutzvorrichtung, bei der der Blick auf die Unterseite gerichtet ist
- Figur 3: zeigt eine schematische Ansicht der Unterseite einer Schutzvorrichtung.
- Figur 4: zeigt eine schematische Ansicht einer Schutzvorrichtung von vorne

In Figur 1 ist eine erste Ausführungsform der Schutzvorrichtung in einer dreidimensionalen Ansicht von vorne dargestellt, bei der zwei Kaltleiterbauelemente 1 in einem gemeinsamen einteiligen Gehäuse 2 angeordnet sind. Vorzugsweise sind die Kaltleiterbauelemente 1 in Öffnungen 3 des Gehäuses 2 angeordnet. Die Öffnungen 3 des Gehäuses 2 weisen vorzugsweise eine Größe auf, die dem Durchmesser der Kaltleiterbauelemente 1 entspricht. In der dargestellten Ausführungsform weist die Öffnung 3 zusätzliche Klemmrippen 6 auf, die zur Klemmung der Kaltleiterbauelemente 1 in der Öffnung 3 des Gehäuses 1 dienen. Es ist jedoch auch möglich, die Öffnung ohne Klemmrippen 6 auszuführen, wobei in diesem Fall die Klemmung alleine durch die Innenseite der Öffnung 3 an der Mantelfläche der Kaltleiterbauelemente 1 erfolgt. Die Anschlussdrähte 4 der Kaltleiterbauelemente 1 sind jeweils an den Stirnflächen 11 der Kaltleiterbauelemente 1 elektrisch kontaktiert. Die beiden Anschlussdrähte 4 eines Kaltleiterbauelements 1 sind jeweils parallel zu den Stirnflächen 11 und um 90° versetzt zueinander angeordnet. Im mittleren Bereich 41 weisen die Anschlussdrähte 4 einen 135° Winkel auf, wobei die Anschlussdrähte 4 parallel zu den Stirnflächen 11 der Kaltleiterbauelemente 1 verlaufen. Die Enden 42 der Anschlussdrähte 4 sind um 90° abgebogen und an der Unterseite 21 des Gehäuses arretiert.

In der Figur 2 ist eine dreidimensionale Ansicht der Schutzvorrichtung dargestellt, bei der der Blick auf die Unterseite gerichtet ist. In dem Gehäuse 2 sind zwei Kaltleiterbauelemente 1 angeordnet. Die Anschlussdrähte 4 der Kaltleiterbauelemente 1 sind auf der Unterseite 21 des Gehäuses 2 nach außen geführt. Auf der Unterseite des Gehäuses 2 weisen die Öffnungen 3 einen nach unten offenen Bereich auf. Der offene Bereich weist stufenartige Aussparungen 5 auf, in denen die Anschlussdrähte 4 der Kaltleiterbauelemente 1 nach außen geführt sind. Die Enden 42 der Anschlussdrähte 4 sind an der Unterseite um 90° abgewinkelt und dienen zur Arretierung der Kaltleiterbauelemente 1 in dem Gehäuse 2. Die Enden 42 der Anschlussdrähte 4 weisen vorzugsweise einen vorgegebenen Abstand auf, der einem vorgegebenen SMD-Rastermass entspricht.

In der Figur 3 ist eine schematische Ansicht der Unterseite einer Schutzvorrichtung dargestellt. Die Unterseite 21 des Gehäuses 2 weist auf zwei gegenüberliegende Seiten zwei Öffnungen 3 auf. In den Öffnungen 3 ist jeweils ein Kaltleiterbauelement 1 angeordnet, das in die Öffnungen 3 eingeschoben worden ist. Die Anschlussdrähte 4 der Kaltleiterbauelemente 1 weisen in Richtung Unterseite 21 des Gehäuses 2. Der offene Bereich 5 weist stufenartige Aussparungen 5 auf, in denen die Anschlussdrähte 4 der Kaltleiterbauelemente 1 nach außen geführt sind. Die Öffnungen 3 weisen Aussparungen 5 auf, die derart geformt sind, dass beim Einschieben der Kaltleiterbauelemente 1 die abgewinkelten Anschlussdrähte 4 mit den Enden 42 in den beiden seitlichen Aussparungen 5 zu liegen kommen. Die Enden 42 der Anschlussdrähte 4 liegen an der Unterkante des Gehäuses 2 an, so dass die Enden 42 der Anschlussdrähte 4 für eine zusätzliche Arretierung der Kaltleiterbauelemente 1 in dem Gehäuse 2 sorgen.

Die Aussparungen 5 weisen vorzugsweise mehrere Stufen auf, wobei eine erste 51 und eine zweite 52 der Stufen der Aussparungen 5 für die Enden 42 der Anschlussdrähte 4 als seitliche Begrenzung dienen. Durch die Lage der ersten 51 und zweiten 52 Stufen der Aussparungen 5 wird gleichzeitig die Positionierung der Außenkontaktierung der Schutzvorrichtung an vorgegebene SMD-Kontakte gewährleistet. Die Enden 42 der Anschlussdrähte 4 weisen somit vorzugsweise den vorgegebenen Abstand auf, der dem SMD-Rastermass entsprechen würde. Durch eine Anpassung der ersten 51 und zweiten 52 Stufen der Aussparungen 5, durch die die Enden 42 der Anschlussdrähte 4 in ihrem vertikalen Abstand zumindest größtenteils festgelegt werden, ist die Schutzvorrichtung somit an ein gefordertes SMD-Rastermass angepasst. Die Enden 42 der Anschlussdrähte 4 sind an der Unterseite um 90° abgebogen und dienen neben der Kontaktierung der Kaltleiterbauelemente 1 nach Außen zur Arretierung der Kaltleiterbauelemente 1 in dem Gehäuse 2.

Die Figur 4 zeigt eine schematische Ansicht einer Schutzvorrichtung von vorne. In einem Gehäuse 2, das zwei Öffnungen 3 aufweist, von denen nur eine Öffnung 3 sichtbar ist, sind in den Öffnungen 3 des Gehäuses 2 vorzugsweise jeweils ein Kaltleiterbauelement 1 angeordnet. Die Öffnungen 3 des Gehäuses 2 weisen vorzugsweise eine Größe auf, die dem Durchmesser der Kaltleiterbauelemente 1 entspricht. In der dargestellten Ausführungsform weist die Öffnung 3 zusätzliche Klemmrippen 6 auf, die zur Klemmung der Kaltleiterbauelemente 1 in der Öffnung 3 des Gehäuses 1 dienen. Es ist jedoch auch möglich die Öffnung ohne Klemmrippen 6 auszuführen, wobei in diesem Fall die Klemmung alleine durch die Innenseite der Öffnung 3 an der Mantelfläche der Kaltleiterbauelemente 1 erfolgt. Die Anschlussdrähte 4 der Kaltleiterbauelemente 1 sind jeweils an den Stirnflächen 11 der Kaltleiterbauelemente 1 elektrisch kontaktiert. Die beiden Anschlussdrähte 4 eines Kaltleiterbauelements 1 sind jeweils parallel zu den Stirnflächen 11 und um 90° versetzt zueinander angeordnet. Im mittleren Bereich 41 weisen die Anschlussdrähte 4 einen 135° Winkel parallel zu den Stirnflächen 11 der Kaltleiterbauelemente 1 auf. Die Enden 42 der Anschlussdrähte 4 sind um 90° abgebogen und an der Unterseite 21 des Gehäuses arretiert.

Obwohl in den Ausführungsbeispielen nur eine beschränkte Anzahl möglicher Weiterbildung der Erfindung beschrieben werden konnte ist die Erfindung nicht auf diese beschränkt. Es ist prinzipiell möglich die Größe des Gehäuses zu variieren, sofern unterschiedliche Scheibendurchmesser zu Anwendung kommen.

Die Erfindung ist nicht auf die Anzahl der dargestellten Elemente beschränkt.

Die Beschreibung der hier angegebenen Gegenstände ist nicht auf die einzelnen speziellen Ausführungsformen beschränkt vielmehr können die Merkmale der einzelnen Ausführungsformen soweit technisch sinnvoll beliebig miteinander kombiniert werden.

### Bezugszeichenliste

- 1: Kaltleiterbauelement
- 11: Stirnfläche des Kaltleiterbauelements 1
- 2: Gehäuse
- 21: Unterseite des Gehäuses 2
- 3: Öffnung
- 4: Anschlussdraht
- 41: Mittlerer Bereich des Anschlussdrahtes 4
- 42: Ende des Anschlussdrahtes 4
- 5: Aussparung
- 51: Erste Stufe der Aussparung 5
- 52: Zweite Stufe der Aussparung 5
- 6: Klemmrippen

## Patentansprüche

1. Elektrische Schutzvorrichtung, aufweisend
- zwei scheibenförmige Kaltleiterbauelemente (1),
- wobei die Kaltleiterbauelemente (1) in einem gemeinsamen Gehäuse (2) angeordnet sind,
- wobei das Gehäuse (2) auf zwei gegenüberliegenden Seiten jeweils eine Öffnung (3) aufweist,
- wobei die Größe der Öffnungen (3) den Abmessungen der Kaltleiterbauelemente (1) derart entspricht, dass die Kaltleiterbauelemente (1) durch die Öffnungen (3) in das Gehäuse einschiebbar sind und in dem Gehäuse (2) arretiert sind,
- wobei die beiden Kaltleiterbauelemente (1) in dem Gehäuse (2) voneinander elektrisch isoliert sind,
- und die Kaltleiterbauelemente (1) jeweils wenigstens zwei Anschlussdrähte (4) aufweisen, mittels derer die Kaltleiterbauelemente (1) an dem Gehäuse (2) arretiert sind.

2. Schutzvorrichtung nach Anspruch 1, bei der das Gehäuse (2) einteilig ist.

3. Schutzvorrichtung nach einem der vorhergehenden Ansprüche, bei der das Gehäuse (2) aus Kunststoff besteht.

4. Schutzvorrichtung nach einem der vorhergehenden Ansprüche, bei der die äußeren Abmessungen des Gehäuses (2) die Abmessungen der Kaltleiterbauelemente (1) nur um wenige Millimeter überragen.

5. Schutzvorrichtung nach einem der vorhergehenden Ansprüche, bei der die Kaltleiterbauelemente (1) an zwei gegenüberliegenden Grundflächen mit Anschlussdrähten (4) kontaktiert sind.

6. Schutzvorrichtung nach einem der vorhergehenden Ansprüche, bei der die Kaltleiterbauelemente (1) jeweils an den gegenüberliegenden Stirnseiten (11) zwei zu den Stirnseiten (11) parallel angeordnete Anschlussdrähte (4) aufweisen, wobei die Anschlussdrähte (4) zueinander um 90° versetzt angeordnet sind.

7. Schutzvorrichtung nach einem der vorhergehenden Ansprüche, bei der die Anschlussdrähte (4) im mittleren Bereich (41) um 135° und parallel zu den Stirnflächen (11) der Kaltleiterbauelemente (1) abgewinkelt sind.

8. Schutzvorrichtung nach einem der vorhergehenden Ansprüche, bei der die Anschlussdrähte (4) der Kaltleiterbauelemente (1) an den Enden (42) um 90° abgebogen sind.

9. Schutzvorrichtung nach einem der vorhergehenden Ansprüche, bei der die um 90° abgebogenen Enden (42) der Anschlussdrähte (4) zur Arretierung der Kaltleiterbauelemente (1) an dem Gehäuse (2) dienen.

10. Schutzvorrichtung nach einem der vorhergehenden Ansprüche, bei der das Gehäuse (2) an seiner Unterseite (21) mehrere Aussparungen (5) zur Aufnahme der Anschlussdrähte der Kaltleiterbauelemente aufweist.

11. Schutzvorrichtung nach einem der vorhergehenden Ansprüche, bei der die Befestigung der Kaltleiterbauelemente (1) in den Öffnungen (3) des Gehäuses (2) durch Klemmung erfolgt.

12. Schutzvorrichtung nach einem der vorhergehenden Ansprüche, bei der die Öffnungen (3) des Gehäuses Klemmrippen (6) aufweisen.

13. Schutzvorrichtung nach einem der vorhergehenden Ansprüche, bei der die Öffnungen (3) des Gehäuses (2) einen konischen Ansatz im äußeren Bereich aufweisen.

14. Schutzvorrichtung nach einem der vorhergehenden Ansprüche, bei der die Kaltleiterbauelemente (1) eine runde oder rechteckige Grundfläche aufweisen.

15. Schutzvorrichtung nach einem der vorhergehenden Ansprüche, die zur Verwendung in Telekommunikationseinrichtungen geeignet ist.

## Claims

1. Electrical protective device, having
- two PTC thermistor components (1) in the form of plates,
- wherein the PTC thermistor components (1) are arranged in a common housing (2),
- wherein the housing (2) has an opening (3) on two opposite sides,
- wherein the size of the openings (3) corresponds to the dimensions of the PTC thermistor components (1) such that the PTC thermistor components (1) can be inserted into the housing through the openings (3), and are locked in the housing (2),
- wherein the two PTC thermistor components (1) are electrically isolated from one another in the housing (2),
- and the PTC thermistor components (1) each have at least two connecting wires (4), by means of which the PTC thermistor components (1) are locked to the housing (2).

2. Protective device according to Claim 1, in which the housing (2) is made in one piece.

3. Protective device according to one of the preceding claims, in which the housing (2) is composed of plastic.

4. Protective device according to one of the preceding claims, in which the external dimensions of the housing (2) project only a few millimeters beyond the dimensions of the PTC thermistor components (1).

5. Protective device according to one of the preceding claims, in which the PTC thermistor components (1) make contact with connecting wires (4) on two opposite base surfaces.

6. Protective device according to one of the preceding claims, in which the PTC thermistor components (1) each comprise two connecting wires (4), which are arranged parallel to the end faces (11) on the opposite end faces (11), wherein the connecting wires (4) are arranged offset through 90º with respect to one another.

7. Protective device according to one of the preceding claims, in which the connecting wires (4) are angled through 135º in the central area (41), and parallel to the end surfaces (11) of the PTC thermistor components (1).

8. Protective device according to one of the preceding claims, in which the connecting wires (4) of the PTC thermistor components (1) are bent through 90º at the ends (42).

9. Protective device according to one of the preceding claims, in which the ends (42) of the connecting wires (4) which are bent through 90º are used for locking the PTC thermistor components (1) to the housing (2).

10. Protective device according to one of the preceding claims, in which the housing (2) comprises a plurality of cutouts (5) on its lower face (21), in order to hold the connecting wires of the PTC thermistor components.

11. Protective device according to one of the preceding claims, in which the PTC thermistor components (1) are mounted in the openings (3) in the housing (2) by clamping.

12. Protective device according to one of the preceding claims, in which the openings (3) in the housing comprise clamping ribs (6).

13. Protective device according to one of the preceding claims, in which the openings (3) in the housing (2) comprise a conical attachment in the outer area.

14. Protective device according to one of the preceding claims, in which the PTC thermistor components (1) comprise a round or a rectangular base surface.

15. Protective device according to one of the preceding claims, which is suitable for use in telecommunications devices.

## Revendications

1. Dispositif de protection électrique qui présente
- deux résistances CTP (1) en forme de disque,
- les résistances CTP (1) étant disposées dans un boîtier (2) commun,
- le boîtier (2) présentant à chaque fois une ouverture (3) sur deux côtés opposés,
- la taille des ouvertures (3) correspondant aux dimensions des résistances CTP (1) de telle sorte que les résistances CTP (1) peuvent être insérées dans le boîtier à travers les ouvertures (3) et sont bloquées dans le boîtier (2),
- les deux résistances CTP (1) étant isolées électriquement l'une de l'autre dans le boîtier (2),
- et les résistances CTP (1) présentant respectivement au moins deux fils de raccordement (4) au moyen desquels les résistances CTP (1) sont bloquées contre le boîtier (2).

2. Dispositif de protection selon la revendication 1, dans lequel le boîtier (2) est en une seule partie.

3. Dispositif de protection selon l'une des revendications précédentes, dans lequel le boîtier (2) se compose de matière plastique.

4. Dispositif de protection selon l'une des revendications précédentes, dans lequel les dimensions extérieures du boîtier (2) ne dépassent des dimensions extérieures des résistances CTP (1) que de quelques millimètres.

5. Dispositif de protection selon l'une des revendications précédentes, dans lequel les résistances CTP (1) sont mises en contact avec des fils de raccordement (4) au niveau de deux surfaces de base opposées.

6. Dispositif de protection selon l'une des revendications précédentes, dans lequel les résistances CTP (1) présentent à chaque fois sur les côtés frontaux (11) opposés deux fils de raccordement (4) disposés parallèlement aux côtés frontaux (11), les fils de raccordement (4) étant disposés décalés de 90° l'un par rapport à l'autre.

7. Dispositif de protection selon l'une des revendications précédentes, dans lequel les fils de raccordement (4) sont coudés de 135° et parallèlement aux surfaces frontales (11) des résistances CTP (1) dans la zone centrale (41).

8. Dispositif de protection selon l'une des revendications précédentes, dans lequel les fils de raccordement (4) des résistances CTP (1) sont coudés de 90° aux extrémités (42).

9. Dispositif de protection selon l'une des revendications précédentes, dans lequel les extrémités (42) coudées de 90° des fils de raccordement (4) servent à bloquer les résistances CTP (1) contre le boîtier (2).

10. Dispositif de protection selon l'une des revendications précédentes, dans lequel le boîtier (2) présente sur son côté inférieur (21) plusieurs évidements (5) pour accueillir les fils de raccordement des résistances CTP.

11. Dispositif de protection selon l'une des revendications précédentes, dans lequel la fixation des résistances CTP (1) dans les ouvertures (3) du boîtier (2) s'effectue par serrage.

12. Dispositif de protection selon l'une des revendications précédentes, dans lequel les ouvertures (3) du boîtier présentent des nervures de serrage (6).

13. Dispositif de protection selon l'une des revendications précédentes, dans lequel les ouvertures (3) du boîtier (2) présentent un épaulement conique dans la zone extérieure.

14. Dispositif de protection selon l'une des revendications précédentes, dans lequel les résistances CTP (1) présentent une surface de base ronde ou rectangulaire.

15. Dispositif de protection selon l'une des revendications précédentes, lequel convient pour être utilisé dans les équipements de télécommunication.
